# EUROPÄISCHE PATENTSCHRIFT

(11) **EP 0 263 787 B1**
(45) Veröffentlichungstag und Bekanntmachung des Hinweises auf die Patenterteilung: **05.06.1991**
(21) Anmeldenummer: 87810539.4
(22) Anmeldetag: 18.09.1987
(51) Int. Cl.: B65H 75/22

(54) **Spule für ein Wickelgut, insbesondere für ein isoliertes Kabel**
Reel for winding material, especially insulated cables
Touret pour matière à enrouler, spécialement pour un câble isolé

(30) Priorität: 29.09.1986 CH 3913/86
(43) Veröffentlichungstag der Anmeldung: 13.04.1988
(73) Patentinhaber: SWIL-TECHNIK AG, CH-4852 Rothrist (CH)
(72) Erfinder: Isler, Herbert, CH-5603 Staufen (CH); Schmidt, Karl Günter, D-8630 Coburg (DE); Züst, Thomas, CH-5600 Lenzburg (CH)
(74) Vertreter: Justitz-Wormser, Daisy P., Dipl.-Chem.

(56) Entgegenhaltungen:
- DE-A- 2 439 488
- DE-A- 3 422 712
- DE-B- 2 316 950

## Beschreibung

Energiekabel werden im Herstellerwerk auf Spulen aufgewickelt und schliesslich auf Spulen versandt. Herkömmliche Spulen dieser Art sind verschweisste Stahlkonstruktionen mit zwei Radreifen, die zum Beispiel über Speichen mit inneren Ringen verbunden sind. Die inneren Ringe ihrerseits tragen eine Trommel, auf welche das Kabel aufgewickelt wird, und sind über zwei oder drei Zentralspeichen mit je einem Nabenflansch verbunden. Die Nabenflansche haben eine zentrale Bohrung, mit welcher sie auf einer Welle oder auf konischen Zapfen gelagert werden. Um die axialen Kräfte im letztgenannten Fall aufzunehmen, sind bei den bekannten Spulen die Nabenflansche in den Zentralspeichenebenen diagonal mit den inneren Ringen verstrebt.

Diese bekannten Spulen werden üblicherweise verzinkt. Sie sind robust und haben sich bewährt. Allerdings haben sie bei der Erstlieferung vom Herstellerwerk zum Kabelhersteller ein grosses Transportvolumen, was den Transport verteuert. Auch sind sie statisch nicht optimal dimensioniert.

Energiekabel haben in neuerer Zeit oft eine Abschirmung, um die Verluste zu vermindern. Die auf die Abschirmung in der letzten Operation der Kabelherstellung aufgebrachte Isolation braucht nur dünn zu sein. Solch dünne Isolationsschichten werden jedoch bei den bekannten Spulen häufig durch den Schlupf beschädigt, den das Kabel bei der Abkühlung von der Herstelltemperatur auf Raumtemperatur unvermeidlich auf der Trommel erleidet. Auch bei sorgfältiger Herstellung sind nämlich die Trommeln und die Seitenwände selten ideal glatt, weil kleine Schweissperlen kaum zu sehen sind und sich beim Verzinken, das heisst beim Herausziehen aus dem Zinkbad, unvermeidlich Schlackenteile von der Oberfläche des Zinkbades ablagern. Ausserdem ist der Zinkschicht die abschliessende Wärmebehandlung des Kabels zum Vernetzen der äusseren Isolationsschicht bei etwa 85°C und hoher Luftfeuchtigkeit nicht bekömmlich. Das Zink oxidiert unter diesen Bedingungen relativ rasch und wird pulverig, so dass die Oberfläche der Trommel und der Seitenwände rauh wird. Bei Schlupf des Kabels auf diesen Spulenteilen kann daher die dünne äussere Isolationsschicht, insbesondere im noch nicht vernetzten, relativ weichen Zustand, beschädigt werden. Dadurch geht die innerste Wicklung des Kabels verloren, was zu hohen Verlusten führt.

Eine zerlegbare Spule ist aus der DE-A-2 439 488 bekannt, gegenüber welcher der Anspruch 1 abgegrenzt ist. Diese Spule hat auf beiden Seitenteilen einen Radreifen. Jeder Radreifen ist über Speichen aus L-Profilen direkt mit einem Nabenrohr verbunden. Konzentrisch zum Nabenrohr ist ein reifenförmiger Kragen an die Speichen angeschweisst. Die inneren Flanschflächen der Spule werden durch je ein ringförmiges Blech zwischen dem Kragen und dem Radreifen gebildet. Zwischen den beiden Blechen ist ein Kern eingesetzt, der aus mehreren Kernsegmenten besteht. Die Kernsegmente ruhen auf den beiden Kragen. Mit mehreren Ankerstangen, die sich zwischen je zwei gegenüberliegenden Speichen erstrecken, werden die Seitenteile der Spule zusammengespannt.

Diese Spule ist demontierbar und hat im demontierten Zustand ein kleineres Transportvolumen als die oben beschriebenen starr verschweissten Konstruktionen, leidet aber auch an den übrigen beschriebenen Mängeln. Ausserdem ist der Zusammenbau der Spule relativ aufwendig, und die Spule ist wenig verwindungssteif.

Der vorliegenden Erfindung liegt die Aufgabe zugrunde, eine zerlegbare Spule derart auszubilden, dass sie einfach zu montieren ist und im montierten Zustand eine hohe Verwindungssteifigkeit besitzt. Diese Aufgabe wird durch die kennzeichnenden Merkmale des Anspruchs 1 gelöst.

Durch die mit mindestens zwei Speichen verschraubten Endrippen der Kernsegmente und die Zentierung dieser Endrippen an den Speichen wird ausser der einfachen und raschen Montage eine optimale Kraftübertragung zwischen Speichen und Kernsegmenten erreicht. Dadurch kann eine hohe Verwindungssteifigkeit gewährleistet werden. Dies ist deshalb wichtig, weil Spulen beim Wickeln des Kabels nur auf dem einen Seitenteil angetrieben werden. Die Kabelspannung beim Wickeln führt daher zu einem erheblichen Drehmoment zwischen dem angetriebenen Seitenteil und dem Kern, welches bei der Lösung gemäss DE-A-2 439 488 bloss durch Reibung der Kernsegmente am ringförmigen Blech der Seitenteile übertragen wird. Das übertragbare Moment ist daher von der Vorspannung der Ankerstäbe, also von der Sorgfalt der Montage abhängig. Bei der erfindungsgemässen Lösung werden demgegenüber die Drehmomente über die formschlüssige Zentrierung zwischen Speichen und Endrippen übertragen, was die hohe Torsionssteifigkeit ergibt. Weil jede Endrippe mit mindestens zwei Speichen verschraubt ist, werden die beim Aufwickeln in Umfangsrichtung wirkenden Biegespannungen auf die Kernsegmente optimal aufgenommen.

Nachfolgend wird ein Ausführungsbeispiel der Erfindung anhand der Zeichnung erläutert. Darin zeigt:
Fig. 1 einen Axialschnitt durch eine Kabelspule,
Fig. 2 eine Stirnansicht der Spule,
Fig. 3 und 4 ein Detail einer Schraubenverbindung, und
Fig.5 einen Teilschnitt durch ein Trommelsegment.

In Fig. 1 ist der besseren Uebersicht wegen nur ein Teil der Hälfte eines Axialschnittes durch die Spule dargestellt. Die Spule hat beidseits einen Radreifen 1 mit U-förmigem Querschnitt. Am Reifen 1 sind gleichmässig verteilt 12 radiale Speichen 2 aus C-Profilen angeschweisst. Innen sind sämtliche Speichen 2 mit zwei Nabenflanschen 3 verschweisst, die zentrisch einen tiefgezogenen Ansatz 4 zur Aufnahme eines Lagerzapfens haben. Ueber je eine Schraubverbindung 5 ist jede Speiche 2 mit einer zylindrischen Trommel 6 verbunden. Die Trommel 6 besteht aus sechs Sechstelkreissegmenten 7. Die Segmente 7 haben an ihren beiden Längsrändern parallel zur Achsrichtung eine U-förmig abgekantete, aneinander anliegende Versteifung 8 (Fig. 4) und an ihren beiden Stirnrändern angeschweisste Rippen 9.

Die Schraubverbindung 5 zwischen Speiche 2 und Rippe 9 ist in Fig. 3 und 4 detailierter dargestellt: An der Speiche 2 ist ein Auge 14 angeschweisst. In die Bohrung 15 des Auges 14 ist ein Arm 16 mit Nasen 17 an den freien Enden zweier federnder Schenkel 18 eingeschnappt. Dazu ist der der Speiche 2 abgewandte Rand der Bohrung 15 nur geringfügig dicker als der Abstand zwischen den Nasen 17. Der Arm 16 hat an seinem gegenüberliegenden Ende ein Vierkantloch 19. Im Loch 19 ist ein Halter 20 aus dünnem Blech eingeschnappt, der eine Vierkantmutter 21 umschliesst. Durch Durchgangsbohrungen 22, 23 in der Speiche 2 und der Rippe 9 ist eine Schraube 24 in die Mutter 21 eingeschraubt. Benachbart den Bohrungen 22, 23 sind Speiche 2 und Rippe 9 mit einem in der Speiche 2 festsitzenden Stift 25 zentriert. Diese Ausbildung der Schraubverbindung 5 ermöglicht eine einfache Montage. Durch die Zentrierung mit dem Stift 25 wird eine exakte Positionierung des Segmentes 7 erreicht. Nun wird die Mutter 21 mittels des Armes 16 eingeschwenkt und fluchtet damit automatisch mit den Bohrungen 22, 23, so dass die Schraube 24 bequem eingeschraubt werden kann. Beim Anziehen der Schraube 24 wirkt der Arm 16 zudem als Gegenhalteschlüssel.

Zwischen der Trommel 6 und der Peripherie des Radreifens 1 sind auf den Speichen 2 sechs Segmente 29 einer Seitenwand 30 mittels Schrauben 32 befestigt. Die Segmente 29 können stattdessen oder zusätzlich mit dem Radreifen 1 und/oder dem Kern 6 verbunden sein und haben Versteifungsrippen 31 in radialer und in Umfangsrichtung und bestehen aus faserarmiertem Kunststoff oder sind kunststoffbeschichtet.

Jedes Kernsegment 7 ist einzeln mit einer thermoplastischen Kunststoffolie 36 bespannt. Wie in Fig. 5 dargestellt, hat die Kunststoffolie 36 längs ihren beiden Längsrändern einen durch eine Schweissnaht 37 gebildeten Saum 38, in den ein Stab 39 zum Beispiel aus Aluminium oder GFK eingelegt ist.

Der Stab 39 ist mit einer Reihe von Federn 40 gegen eine auf das Segment 7 aufgeschweisste Leiste 41 mit einer Serie von Bohrungen 42 abgespannt.

Durch die Kunststoffolie 36 und die Kunststoffwand 30 ist das Wickelgut optimal geschützt. Bei Beschädigung der Wand 30 oder der Folie 36 können diese Teile leicht ausgewechselt werden.

Gelegentlich werden Spulen beim Ab- oder Aufwickeln auf konischen Zapfen gelagert, die mit einer relativ grossen Kraft gegeneinander pressen. Um diese Kräfte aufnehmen zu können, hat die Spule ein zentrales Achsrohr 47, das mittels zweier Stifte 48 am inneren Nabenflansch 4 positioniert ist. Das Achsrohr 47 kann zusätzlich beidseits einen Endflansch haben und mit den Nabenflanschen 4 verschraubt sein. Mit diesem Achsrohr 47 werden einseitig wirkende Axialkräfte zum Beispiel bei hochkant stehender Spule auf beide Speichenkränze verteilt, so dass die Spule auch als Maschinenspule zum Beispiel beim Verseilen von Kabeln eingesetzt werden kann. Für diesen Anwendungsfall kann auch zusätzlich der in Fig. 1 dargestellte zentrale Speichenkranz 49 montiert werden. Das Achsrohr 47 hat mittig einen Mittelflansch 50. Mit dem Mittelflansch 50 sind kürzere Speichen 52 verschraubt. Jede Speiche 52 ist mit einer weiteren Schraubverbindung 5 gemäss Fig. 3 und 4 mit einer Mittelrippe 53 verbunden. Der Speichenkranz 49 stützt die Trommel 6 mittig ab und überträgt einen Teil der Axiallast auf die Trommel 6, so dass die Spule mit dieser Ergänzung auch bei schwererem Wickelgut als Maschinenspule verwendbar ist. Gelangt sie nur als Transportspule zum Einsatz, so kann das Achsrohr 47 und der Speichenkranz 49 weggelassen und somit das Taragewicht der Spule reduziert werden.

Durch die beschriebene Ausbildung der Spule wird eine leichte Montier- und Reparierbarkeit erreicht. Die Kraftübertragung von den Lagerzapfen auf die Trommel ist durch die vielen Speichen gut, so dass die Speichen und die Endrippen der Trommel relativ leicht gebaut werden können. Die Spule beansprucht im demontierten Zustand sehr wenig Raum und kann daher zur Erstverwendung kostengünstig versandt und gelagert werden.

## Patentansprüche

1. Spule für ein Wickelgut, umfassend beidseits einen Radreifen (1), mehrere mit dem Radreifen (1) starr verbundene Speichen (2), einen mit jeder Speiche (2) direkt starr verbundenen Nabenflansch (3), einen zylindrischen, aus mehreren Kernsegmenten (7) bestehenden Kern (6) sowie beidseits je eine Seitenwand (30) zwischen dem Kern (6) und dem Radreifen (1), dadurch gekennzeichnet, dass jedes Kernsegment (7) an beiden Stirnseiten je eine radiale Endrippe (9) aufweist, die mittels Schrauben (24) mit mindestens zwei Speichen (2) verschraubt und benachbart den Schrauben (24) an den Speichen (2) zentriert ist.

2. Spule nach Anspruch 1, dadurch gekennzeichnet, dass die beiden Längsränder jedes Kernsegmentes (7) zu einer U-förmigen Versteifung (8) abgekantet sind.

3. Spule nach Anspruch 2, dadurch gekennzeichnet, dass die Versteifungen (8) benachbarter Kernsegmente (7) aneinander anliegen.

4. Spule nach Anspruch 2 oder 3, dadurch gekennzeichnet, dass die Endrippen (9) mit dem zylindrischen Teil der Kernsegmente (7) und mit den Versteifungen (8) verschweisst sind.

5. Spule nach einem der Ansprüche 1 bis 4, dadurch gekennzeichnet, dass jede Endrippe (9) benachbart jeder Schraube (24) mit einem Stift (25) an der zugehörigen Speiche (2) zentriert ist.

6. Spule nach einem der Ansprüche 1 bis 5, dadurch gekennzeichnet, dass die Seitenwand (30) aus Segmenten (29) besteht, die lösbar mit den Speichen (2), dem Kern (6) und/ oder dem Reifen (1) verbunden sind.

7. Spule nach Anspruch 6, dadurch gekennzeichnet, dass die Seitenwandsegmente (29) aus Kunststoff bestehen oder kunststoffbeschichtet sind.

8. Spule nach einem der Ansprüche 1 bis 7, dadurch gekennzeichnet, dass die Schraubenverbindung (5) zwischen den Endrippen (9) und den Speichen (2) je eine Mutter (21) enthält, die drehfest mit einem Arm (16) verbunden ist, der schwenkbar an der zugehörigen Speiche (2) befestigt ist, und dass die Speiche (2) eine zur Mutter (21) in der radial nach aussen gerichteten Schwenkstellung des Armes (16) koaxiale Durchgangsbohrungen (22) für die Schraube (24) hat.

9. Spule nach einem der Ansprüche 1 bis 8, dadurch gekennzeichnet, dass der Kern (6) mit einer Kunststoffolie (36) ummantelt ist.

10. Spule nach Anspruch 9, dadurch gekennzeichnet, dass jedes Kernsegment (7) einzeln mit der Folie (36) bespannt ist.

11. Spule nach Anspruch 10, dadurch gekennzeichnet, dass in einem Saum (38) an den beiden Längsrändern der Folie (36) ein Stab (39) eingelegt ist, der mit Federn (40) gegen die Innenfläche des Kernsegmentes (7) verspannt ist.

12. Spule nach einem der Ansprüche 1 bis 11, dadurch gekennzeichnet, dass zwischen den beiden Nabenflanschen (3) ein Achsrohr (47) angeordnet ist, das an beiden Nabenflanschen (3) zentriert und z.B. mit ihnen verschraubt ist.

13. Spule nach Anspruch 12, dadurch gekennzeichnet, dass zwischen den beiden Nabenflanschen (3) am Achsrohr (47) ein Mittelflansch (50) angeordnet ist, welcher mit einer Mittelrippe (53) der Kernsegmente (7) über weitere Speichen (52) verschraubt ist.

14. Spule nach einem der Ansprüche 1 bis 13, dadurch gekennzeichnet, dass die Speichen (2) aus C-Profilen bestehen, die nach aussen geöffnet sind.

## Claims

1. Spool for a wound material, comprising on both sides a tyre (1), a plurality of spokes (2) rigidly connected to the tyre (1), a hub flange (3) directly and rigidly connected to each spoke (2), a cylindrical core (6) consisting of a plurality of core segments (7) and, on both sides, in each case one side wall (30) between the core (6) and the tyre (1), characterized in that each core segment (7) has on each of its end faces a radial end rib (9) which is screwed to at least two spokes (2) by means of bolts (24) and near to the bolts (24) is centred on the spokes (2).

2. Spool according to Claim 1, characterized in that the two longitudinal edges of each core segment (7) are bent to form a U-shaped reinforcement (8).

3. Spool according to Claim 2, characterized in that the reinforcements (8) of adjacent core segments (7) rest against one another.

4. Spool according to Claim 2 or 3, characterized in that the end ribs (9) are welded to the cylindrical part of the core segments (7) and to the reinforcements (8).

5. Spool according to one of Claims 1 to 4, characterized in that, near to each bolt (24), each end rib (9) is centred on the associated spoke (2) using a pin (25).

6. Spool according to one of Claims 1 to 5, characterized in that the side wall (30) consists of segments (29) which are releasably connected to the spokes (2), the core (6) and/or the tyre (1).

7. Spool according to Claim 6, characterized in that the side wall segments (29) consist of plastic or are plastic-coated.

8. Spool according to one of Claims 1 to 7, characterized in that the bolt connection (5) between the end ribs (9) and the spokes (2) in each case contains a nut (21) which is connected in a manner fixed in terms of rotation to an arm (16) which is secured swivellably on the associated spoke (2), and in that the spoke (2) has a through bore (22) for the bolt (24), which through bore is coaxial to the nut (21) in the radially outward-directed swivelling position of the arm (16).

9. Spool according to one of Claims 1 to 8, characterized in that the core (16) is sheathed with a plastic sheet (36).

10. Spool according to Claim 9, characterized in that each core segment (7) is individually covered with the sheet (36).

11. Spool according to Claim 10, characterized in that a rod (39), which is braced towards the inner surface of the core segment (7) using springs (40), is placed in a hem (38) at the two longitudinal edges of the film (36).

12. Spool according to one of Claims 1 to 11, characterized in that an axle tube (47), which is centred on both hub flanges (3) and is, for example, bolted to them, is arranged between the two hub flanges (3).

13. Spool according to Claim 12, characterized in that a central flange (50), which is bolted to a central rib (53) of the core segments (7) via further spokes (52), is arranged on the axle tube (47), between the two hub flanges (3).

14. Spool according to one of Claims 1 to 13, characterized in that the spokes (2) consist of C sections which are open towards the outside.

## Revendications

1. Bobine pour un matériau à enrouler, comprenant des deux côtés un bandage de roue (1), plusieurs rayons (2) reliés rigidement au bandage de roue (1), un flasque de moyeu (3) relié rigidement directement à chaque rayon (2), un noyau cylindrique (6) constitué de plusieurs segments (7), ainsi que, des deux côtés, respectivement une paroi latérale (30) entre le noyau (6) et le bandage de roue (1), caractérisé en ce que chaque segment (7) du noyau comporte, sur ses deux faces frontales, respectivement une nervure radiale d'extrémité (9), qui est vissée à l'aide de vis (24) sur au moins deux rayons (2) et est centrée au voisinage des vis (24) sur les rayons (2).

2. Bobine selon la revendication 1, caractérisée en ce que les deux bords lontidunaux de chaque segment (7) du noyau sont repliés de manière à former un renforcement (8) en forme de U.

3. Bobine selon la revendication 2, caractérisée en ce que les renforcements (8) de segments voisins (7) du noyau s'appliquent l'un contre l'autre.

4. Bobine selon la revendication 2 ou 3, caractérisée en ce que les nervures d'extrémité (9) sont soudées sur la partie cylindrique des segments (7) du noyau et sur les renforcements (8).

5. Bobine selon l'une des revendications 1 à 4, caractérisée en ce que chaque nervure d'extrémité (9) est centrée au voisinage de chaque vis (24) au moyen d'un téton (25) situé sur le rayon associé (2).

6. Bobine selon l'une des revendications 1 à 5, caractérisée en ce que la paroi latérale (30) est constituée de segments (29), qui sont reliés de façon amovible aux rayons (2), au noyau (6) et/ou au bandage (1).

7. Bobine selon la revendication 6, caractérisée en ce que les segments (29) de la paroi latérale sont réalisés en matière plastique ou sont recouverts d'une matière plastique.

8. Bobine selon l'une des revendications 1 à 7, caractérisée en ce que la liaison vissée (5) entre les nervures d'extrémité (9) et les rayons (2) comporte respectivement un écrou (21), qui est relié, avec blocage en rotation, à un bras (16) fixé, de manière à pouvoir pivoter, sur le rayon associé (2), et que le rayon (2) possède des perçages traversants (22) pour les vis (24), qui sont coaxiaux à l'écrou (21), lorsque le bras (16) est dans sa position pivotée dirigée radialement vers l'extérieur.

9. Bobine selon l'une des revendications 1 à 8, caractérisée en ce que le noyau (6) est enveloppé par une feuille de matière plastique (36).

10. Bobine selon la revendication 9, caractérisée en ce qu'une feuille (36) est tendue individuellement sur chaque segment (7) du noyau.

11. Bobine selon la revendication 10, caractérisée en ce que dans une concavité (38) ménagée dans les deux bords longitudinaux de la feuille (36) est insérée une barre (39) qui est serrée au moyen de ressorts (40) contre la surface intérieure du segment (7) du noyau.

12. Bobine selon l'une des revendications 1 à 11, caractérisée en ce qu'entre les deux flasques de moyeu (3) est installé un tube axial (47) centré sur les deux flasques de moyeu (3) ou vissé par exemple sur ces flasques.

13. Bobine selon la revendication 12, caractérisée en ce qu'entre les deux flasques de moyeu (3) est disposé, sur le tube axial (47), un flasque médian (50), qui est vissé sur une nervure médiane (53) des segments (7) du noyau, par l'intermédiaire d'autres rayons (52).

14. Bobine selon l'une des revendications 1 à 13, caractérisée en ce que les rayons (2) sont formés de profilés en C, qui s'ouvrent en direction de l'extérieur.
